# EUROPÄISCHE PATENTSCHRIFT

(11) **EP 2 526 235 B1**
(45) Veröffentlichungstag und Bekanntmachung des Hinweises auf die Patenterteilung: **09.03.2016**
(21) Anmeldenummer: 11701935.6
(22) Anmeldetag: 18.01.2011
(51) Int. Cl.: E04B 1/76, E04F 13/08

(54) **FASSADENDÄMMUNG**
FACADE INSULATION
ISOLATION DE FAÇADE

(30) Priorität: 18.01.2010 CH 61102010
(43) Veröffentlichungstag der Anmeldung: 28.11.2012
(73) Patentinhaber: Flumroc AG, 8890 Flums (CH)
(72) Erfinder: WINTELER, Hans, CH-8887 Mels (CH)
(74) Vertreter: Hasler, Erich
(86) Internationale Anmeldenummer: PCT/CH2011/000004
(87) Internationale Veröffentlichungsnummer: WO 2011/085507

(56) Entgegenhaltungen:
- EP-A2- 0 026 495
- DE-A1- 2 201 621
- DE-A1- 2 849 727
- DE-A1- 3 213 899
- DE-U1- 9 104 712
- DE-U1- 20 315 878

## Beschreibung

### Gebiet der Erfindung

Die Erfindung betrifft eine Fassadendämmung gemäss Oberbegriff des Anspruchs 1 und ein Fassadendämmungssystem gemäss Anspruch 15.

### Stand der Technik

Aus Energiespargründen ist die Bauindustrie angehalten, die Wärmedämmplatten für die Gebäudeisolierung immer stärker auszuführen. Zudem wird von den Wärmedämmplatten erwartet, dass sie direkt mit einem netzarmierten Verputz verputzt werden können, was an ihrer Aussenseite eine hohe Dichte verlangt. Allerdings sind dieser Entwicklung Grenzen gesetzt, da das Gewicht solcher Wärmedämmplatten zunimmt. Dies wirkt sich in der Folge auf die Kosten der Wärmedämmplatten und den Befestigungsaufwand aus. Daher besteht die der ersten Anforderung entgegengesetzte Anforderung, Wärmedämmplatten möglichst leicht auszubilden. Wärmedämmplatten werden standardmässig an Gebäudeaussenwänden geklebt und gedübelt. Zur Befestigung von Wärmedämmplatten mit erhöhtem Gewicht ist eine dementsprechende erhöhte Anzahl von Dübeln notwendig, um die Wärmedämmplatten zuverlässig zu befestigen. Diese Art der Befestigung ist daher kostenintensiv.

Die DE 9413214 offenbart eine Vorrichtung zur Befestigung von Wärmedämmplatten an einer Gebäudeaussenwand. Die Vorrichtung betrifft eine Halteschiene in Form eines Winkelprofils. Ein erster Schenkel des Winkelprofils dient der Festlegung der Tragschiene an der Gebäudeaussenwand. Der zweite Schenkel, welcher im rechten Winkel zum ersten Schenkel steht, läuft in einem Haltesteg aus, der sich etwa parallel zum ersten Schenkel erstreckt. Bei der Montage werden zuvor mit einer Nut versehene Wärmedämmplatten auf den Haltesteg aufgeschoben. Der Vorteil diese Halteschiene liegt darin, dass auf die Verwendung von Dübeln verzichtet werden kann. Die Schiene kann allerdings nur verhältnismässig dünne Wärmedämmplatten mit hoher Dichte halten. Die hohe Dichte ist für die Nutausbildung und Lastaufnahme im Bereich der Nuten unabdinglich.

In der DE 28 49 727 ist eine höhenverstellbare Klinkerabfangung gezeigt. Die Abfangung umfasst einen Ankersteg, welcher an einem Ende über ein Gelenk mit einem Tragwinkel beweglich verstellbar verbunden ist. Am anderen Ende ist der Ankersteg mit einem Verbundanker höhenverstellbar verbunden und durch den Verbundanker in einer Tragwand gehalten. Der Tragwinkel ist mittels einer verstellbaren Stützschraube an der Tragwand abgestützt. Es versteht sich, dass die vorgehängte Klinker- oder Ziegelwand, welche durch die Klinkerabfangung vor der Tragwand gehalten und von dieser beabstandet ist, ein hohes Gewicht besitzt. Die Klinkerabfangung muss daher dementsprechend massiv dimensioniert sein, um die vorgehängte Wand tragen zu können. Zusätzlich ist die Klinker- oder Ziegelwand durch Draht- oder Dübelanker mit der Tragwand verbunden. Die gelenkige Verbindung zwischen Tragwinkel und Ankersteg ist relativ aufwendig in der Herstellung. Auch ist nicht offenbart, wie im Gegensatz zu einer vorgehängten Wand relativ leichte Wärmedämmplatten von der Klinkerabfangung gehalten werden könnten.

Die DE 32 13 899 offenbart eine Vorrichtung zum Aufhängen von Betonfertigteilen in einem bestimmten Abstand von Rohbaukörpern. Im Rohbaukörper und im Betonfertigteil werden die Einbauteile schon während der Produktion fest eingebaut. Ein Hängezuganker ist auf einer Seite in einen Einhängeschuh, welcher in den Rohbaukörper integriert ist, eingehängt. Auf seinem anderen Ende ist der Hängezuganker in einer Ankerschiene vertikal verschieblich aufgenommen. Die Ankerschiene ist in dem Betonfertigteil eingegossen. Eine Stehbolzenschraube, welche in eine an der Ankerschiene angeschweisste Gewindehülse eingeschraubt ist, dient der Verschiebung des Hängezugankers entlang der Ankerschiene. Diese Aufhängung ist gut für die Halterung von sehr schweren Teilen wie Betonfertigteilen geeignet. Für Wärmedämmplatten ist diese Aufhängung jedoch ungeeignet, da die Ankerschiene in einer Wärmedämmplatte nur unzureichend gehalten wird und zum Ausreissen neigt.

Aus der EP 0 026 495 ist ein Wandhalteprofilsatz zur Befestigung einer Unterkonstruktion für hinterlüftete Fassadenplatten bekannt. Vor einer Wand ist ein vertikal orientierter Fassadenhalter angeordnet, welcher sich quer zur Längerstreckung der Fassadenplatten erstreckt. Der vertikal orientierte Fassadenhalter ist durch einen Distanzhalter von der Wand beabstandet. Als Festpunkt dient ein erstes Wandhalteprofil, welches den Distanzhalter mit der Wand verbindet. Als Gleitpunkt dient ein zweites Wandhalteprofil mit Langlöchern, welches ebenfalls mit dem Distanzhalter verbunden ist und oberhalb des ersten Wandhalteprofils angeordnet ist. Zur Verhinderung einer seitlichen Verschiebung nach rechts oder links ist der Fassadenhalter zusätzlich mittels Halteböcken von der Wand abgestützt. Eine horizontale Fassadenhalterung ist bei dem Wandprofilsatz nicht vorgesehen, deshalb müssen die Fassadenplatten mit zusätzlichen Befestigungsmittel wie Nieten oder Schrauben an dem Fassadenhalter gehalten sein. Für die rasche Montage von Wärmedämmplatten ist jedoch immer eine horizontale tragende Halterung notwendig. Für die Befestigung von Wärmedämmplatten an Wänden ist dieser Halterprofilsatz daher nicht verwendbar.

### Aufgabe der Erfindung

Aufgabe der vorliegenden Erfindung ist es daher, eine Fassadendämmung vorzuschlagen, welche den gesteigerten Anforderungen an Aussenwärmedämmungen Rechnung trägt und die kostengünstige und rasche Befestigung von Wärmdämmplatten ermöglicht.

### Beschreibung

Erfindungsgemäss wird die Aufgabe bei einer Fassadendämmung gemäss Oberbegriff des Anspruchs 1 dadurch gelöst, dass eine Mehrzahl von zweiten Wärmedämmplatten von der Tragschiene getragen und von der Aussenwand eines Gebäudes beabstandet ist, wodurch zwischen der Innenseite der zweiten Wärmedämmplatte und der Aussenwand ein Hohlraum gebildet ist, in dem die Mehrzahl von ersten Wärmedämmplatten aufgenommen ist.

Die erfindungsgemässe Fassadendämmung hat den Vorteil, dass erste und zweite Wärmedämmplatten mit verschiedenen Wandstärken und Dichten an der Aussenwand sehr einfach und dementsprechend rasch anordenbar sind. Die Fassadendämmung lässt sich demnach flexibel an die jeweiligen Isolationsanforderungen durch Auswahl entsprechender erster und zweiter Wärmedämmplatten anpassen. Auch können Wärmedämmplatten mit grosser Stärke und erhöhtem Gewicht zuverlässig an einer Gebäudeaussenwand gehalten werden. Den verschiedenen Stärken der Wärmedämmplatten kann dabei durch verschieden lange Distanzhalter Rechnung getragen werden. Die Zugbügel verhindern ein Durchbiegen der Distanzhalter in Folge des Gewichts der Dämmplatten. Denkbar wäre es auch, dass anstatt der Zugbügel Druckbügel zur Anwendung kommen, welche unterhalb der Tragschiene angeordnet sind.

Der Hohlraum dient der zusätzlichen Wärmedämmung. In dem Hohlraum ist zweckmässigerweise die erste innere Wärmedämmplatte aufgenommen. Denkbar wäre es aber auch, dass der Hohlraum mit wärmedämmendem Schüttgut aufgefüllt ist. In diesem Fall ist der Hohlraum an seiner tiefsten Stelle verschlossen, damit das Schüttgut den Hohlraum nicht verlassen kann. Durch die Kombination von Wärmedämmplatten mit verschiedenen Dichten und Stärken kommt eine optimierte Wärmedämmung zur Anwendung, welche eine geringe Wärmeleitfähigkeit bei relativ geringem Gewicht besitzt.

Als vorteilhaft erweist es sich, wenn die Wärmedämmplatte eine Dichte hat, deren oberer Wert 190 kg/m3, bevorzugt 170 und besonders bevorzugt 150 kg/m3 beträgt und deren unterer Wert 100 kg/m3, bevorzugt 110 kg/m3 und besonders bevorzugt 120 kg/m3 beträgt und der Aussenwand abgewandt ist und die innere Wärmedämmplatte eine Dichte hat, deren oberer Wert 90 kg/m3, bevorzugt 70 und besonders bevorzugt 65 kg/m3 beträgt und deren unterer Wert 20 kg/m3, bevorzugt 30 kg/m3 und besonders bevorzugt 55 kg/m3 beträgt. Durch die unterschiedlichen Dichten der beiden Schichten sind sehr gute Dämmwerte bei verhältnismässig geringen Gewichten und Stärken der Wärmedämmplatten erzielbar.

In einem bevorzugten Ausführungsbeispiel weist die erste innere Wärmedämmplatte eine grössere Stärke als die zweite Wärmedämmplatte auf, wobei die Stärke der ersten Wärmedämmplatte vorzugsweise mindestens die 1,5 fache Stärke der zweiten Wärmedämmplatte besitzt. Durch die gewählten Parameter der Dichte und der Stärke der ersten und zweiten Wärmedämmplatten, kann die erfindungsgemässe Fassadendämmung optimal an die geforderten Wärmedämmungsanforderungen angepasst werden.

Als vorteilhaft erweist es sich, wenn die erste Wärmedämmplatte von dem wenigstens einen Distanzhalter getragen ist. Zur Halterung der ersten Wärmedämmplatte bedarf es demnach keiner zusätzlichen Fixierung, da der Distanzhalter ohnedies vorhanden ist, um die zweite Wärmedämmplatte von der Aussenwand zu beabstanden. Bei der Montage der Fassadendämmung ist die erste Wärmedämmplatte daher lediglich auf den Distanzhalter zu stellen, ohne dass weitere Befestigungsmittel notwendig wären.

Zweckmässigerweise besitzt die Tragschiene einen Steg, der der Aussenwand zugewandt ist und an ersten Enden der Distanzhalter festgelegt ist. Die Distanzhalter lassen sich durch die offene Konstruktion ohne Aufwand an dem Steg befestigen.

Als vorteilhaft erweist es sich, wenn zu beiden Seiten des Stegs Haltefortsätze vorgesehen sind, an welchen die Wärmedämmplatten formschlüssig gehalten sind. Die Haltefortsätze sind durch Profilherstellung kostengünstig zu produzieren und gewährleisten einen sicheren Halt der Wärmedämmplatten. Denkbar wäre es auch, dass ein Haltefortsatz nur an einer Seite des Stegs ausgebildet ist. Dies ist insbesondere für die Tragschienen sinnvoll, welche sich zuoberst bzw. zuunterst an der Aussenwand befinden. Da das Gewicht der Wärmedämmplatte von der ersten Schicht auf die Tragschiene übertragen ist, wirken innerhalb der zweiten Schicht keine Scherkräfte. Die zweite Schicht kann daher, wie weiter oben bereits beschrieben, sehr leicht ausgeführt sein.

In einer besonders bevorzugten Ausführungsform sind an jeder Wärmedämmplatte entlang ihres Umfangs Nuten vorgesehen, welche der Aufnahme der Haltefortsätze der Tragschienen dient. Dadurch dass die Wärmedämmplatten im montierten Zustand auch in vertikaler Richtung Nuten aufweisen, sind benachbarte Wärmedämmplatten rundum zueinander ausgerichtet. Dies führt zu einer vollflächigen planen Oberfläche der Fassadendämmung, welche sich ohne Aufwand verputzen lässt.

In einer weiteren bevorzugten Ausführungsform ist an dem Steg in regelmässigen Abständen eine Mehrzahl von Durchgangsöffnungen vorgesehen. Die. Zugbügel sind demnach sehr einfach in den vertikalen Trennfugen benachbarter Wärmedämmplatten zu positionieren.

Zur raschen Festlegung der Zugbügel an der Tragschiene, sind diese mit ihren ersten Enden an der Tragschiene eingehängt.

Mit Vorteil sind die Zugbügel in den vertikalen Trennfugen zwischen zweier benachbarten Wärmedämmplatten angeordnet. Die Wärmedämmplatten sind dadurch rasch montierbar und müssen nicht an die Zugbügel angepasst werden, da die Bügel in den Trennfugen angeordnet sind, welche ohnedies vorhanden sind.

Damit Distanzhalter verschiedener Längen einsetzbar sind, sind die Distanzhalter an zweiten Enden mit mindestens einem Befestigungselement an der Aussenwand festgelegt. Bei dem Befestigungselement kann es sich beispielsweise um einen Winkel handeln, an dem ein einzelner Distanzhalter festgelegt ist, oder es ist eine Winkelschiene verwendet, an der eine Mehrzahl von Distanzhaltern festgelegt ist.

In einer weiteren besonders bevorzugten Ausführungsform sind an den Distanzhaltern in kurzem Abstand zu ihren zweiten Enden, im Steg der Tragschiene oder an dem Befestigungselement Langlöcher vorgesehen sind, welche sich normal zur Aussenwand erstrecken. Die Langlöcher ermöglichen es, dass die an dem Distanzhalter festgelegte Tragschiene in Richtung der Aussenwand oder von der Aussenwand weg verschieblich ist. Die Haltefortsätze können daher genau unter die Nuten justiert werden.

Als zweckmässig hat es sich erwiesen, wenn der mindestens eine Zugbügel ein erstes und zweiten Ende hat, das erste Ende des Zugbügels als ein Haken und das zweite Ende als ein Montagering ausgebildet ist und am Steg der mindestens einen Tragschiene der Haken jeweils in eine der Durchgangsöffnungen einhängbar ist. Der Zugbügel kann daher einfach und rasch an der Tragschiene angebracht werden. Der Montagering dient der Festlegung des Zugbügels an der Aussenwand.

Gemäss einem weiteren Aspekt der Erfindung besteht ein Fassadendämmungssystem mit Vorteil aus einer Wärmedämmplatte hoher Dichte, in welcher Wärmedämmplatte wenigstens in zwei gegenüberliegenden Seitenflächen und vorzugsweise in allen vier Seiten eine Nut ausgebildet ist, einer inneren Wärmedämmplatte, welche zwischen einer Aussenwand eines Gebäudes und der Wärmedämmplatte angeordnet ist, und einem Montagekit zur Halterung der Wärmedämmplatten an einer Aussenwand eines Gebäudes mit mindestens zwei in denn Nuten anzuordnenden Tragschienen, mindestens einem Distanzhalter pro Tragschiene und mindestens zwei Zugbügeln zum Aufhängen der unteren Tragschiene an der Aussenwand.

Nachfolgend wird die Erfindung unter Bezugnahme auf die Figuren in schematischer Darstellung näher im Detail beschrieben. Es zeigt:
- Figur 1:: Eine Seitenansicht einer erfindungsgemässen Fassadendämmung und
- Figur 2:: eine perspektivische Ansicht der Fassadendämmung aus Figur 1.

Die Figuren 1 und 2 zeigen eine erfindungsgemässe Fassadendämmung, die gesamthaft mit dem Bezugszeichen 11 bezeichnet ist. Eine einzelne Wärmedämmplatte 13 besitzt bevorzugt ein Standardmass von 600 x 1000 mm, wenngleich jede andere Dämmplattenabmessung genauso möglich ist. In dem Hohlraum, welcher zwischen der Wärmedämmplatte 13 und einer Aussenwand 19 eines Gebäudes vorgesehen ist, ist eine innere Wärmedämmplatte 17 angeordnet. Die innere Wärmedämmplatte 17 besitzt bevorzugt das gleiche Standardmass wie die Wärmedämmplatte 13 und schliesst mit dieser bündig ab. Die Dichte der inneren Wärmedämmplatte 17 beträgt bevorzugt 60 kg/m3, wohingegen die Dichte der Wärmedämmplatte 13 bevorzugt 120 kg/m3 aufweist. Die Dämmplatten sind bevorzugt aus Mineralfasern gefertigt, es können aber auch andere Dämmstoffe zum Einsatz kommen. Die Kombination von Wärmedämmplatten verschiedener Dichten ermöglicht eine verbesserte Wärmedämmung bei geringem Gewicht. Die leichtere innere Wärmedämmplatte 17 ist der Aussenwand 19 eines Gebäudes zugewandt, die dichtere Wärmedämmplatte 13 ist von der Aussenwand 19 beabstandet. Dies ermöglicht ein insgesamt geringes Raumgewicht mit entsprechend hoher Dämmleistung bei gleichzeitig druckfester, mit einem netzarmierten Aussenputz versehbaren Oberfläche. An der Wärmedämmplatte 13 ist an den Stirnseiten umlaufend eine Nut 21 vorgesehen, in welcher eine Tragschiene 23 aufgenommen ist. Dies führt zu einer stabilen Nut 21, welche bei Belastung nicht ausreisst. Die Wärmedämmplatte 13 ist mit einer an der Tragschiene 23 anliegenden Hinterfräsung 24 versehen. Dadurch kann eine vollständige Abdeckung der Tragschiene 23 durch die Wärmedämmplatte 13 erreicht werden. Das Anbringen einer Armierung und/oder einer Schlussbeschichtung ist somit wesentlich vereinfacht.

Die Tragschiene 23 besitzt bevorzugt die Form eines T-Profils und ist aus Polypropylen, Hart-PVC, Aluminium oder einem anderen geeigneten Werkstoff hergestellt. Das T-Profil 23 besitzt einen zur Aussenwand hin gerichteten Steg 25 und zwei sich zu beiden Seiten des Stegs 25 sich parallel zur Oberfläche der Dämmschicht erstreckende Haltefortsätze 27a,27b. Die Haltefortsätze 27a,27b sind formschlüssig in den Nuten 21 aufgenommen. Die Tragschiene 23 ist horizontal an der Aussenwand 19 festgelegt. Damit die Haltefortsätze 27a,27b mit der Nut 21 fluchten, ist die Tragschiene 23 mittels mindestens zweier Distanzhalter 29 von der Aussenwand 19 beabstandet. Der Distanzhalter 29 besitzt bevorzugt die Form eines Flachstabs 29. An seiner der Tragschiene zugewandten Seite ist er mit dieser, beispielsweise mit einer Schraubverbindung, verbunden. An seiner der Aussenwand 19 zugewandten Seite ist an dem Flachstab 29 ein Langloch 31 vorgesehen, welches sich in Längsrichtung des Stabs 29 erstreckt. Mittels einer weiteren Verbindung, beispielsweise ebenfalls einer Schraubverbindung, ist der Flachstab 29 an einem Winkelelement 33 festgelegt. Das Winkelelement 33 kann zur Festlegung von einem einzelnen Flachstab 29 mit einer Breite ausgeführt sein, welche geringfügig breiter als der Flachstab 29 ist. Ebenso ist es möglich, dass das Winkelelement 33 als eine Winkelschiene ausgeführt ist, an der eine Mehrzahl von Flachstäben festgelegt ist. Das Winkelelement 33 ist seinerseits, beispielsweise mit Dübelschrauben oder Nageldübeln, an der Aussenwand 19 festgelegt.

Der Abstand der Haltefortsätze 27a,27b von der Aussenwand 19 muss dem Abstand der Nut 21 von der Aussenwand entsprechen, da ansonsten die Wärmedämmplatte 13 nicht auf die Tragschiene 23 aufgeschoben werden kann. Um den vorgegebenen Abstand der Nut 21 genau einhalten zu können, sind Flachstäbe 29 mit unterschiedlichen Längen verwendbar. Die Feinjustierung wird dadurch erreicht, dass der Flachstab 23 entlang des Langlochs 31 relativ zum Winkelelement 33 verschiebbar ist. Denkbar ist es auch, dass das Langloch 31 an dem Winkelelement 33 vorgesehen ist und an dem Flachstab 29 lediglich eine kreisrunde Durchgangsöffnung vorgesehen ist.

Damit ein Verbiegen der Flachstäbe 29 aufgrund des Gewichts der Wärmedämmplatten 11 verhindert ist, ist die Tragschiene durch mindestens zwei Zugbügel 35 zusätzlich an der Aussenwand gehalten. Die Zugbügel 35 sind in den Trennfugen 30 zweier benachbarter Wärmedämmplatten aufgenommen. Zum flexiblen Anbringen der Zugbügel 35 sind am Steg 25 längliche Durchgangsöffnungen 37 in gleichmässigen Abständen vorgesehen. Das erste Ende des Zugbügels 35 ist als ein Haken 39 ausgebildet. Der Zugbügel 35 kann einfach und rasch an der Tragschiene 23 angebracht werden, da lediglich der Haken durch eine der Durchgangsöffnungen 37 geführt zu werden braucht. Das zweite Ende des Zugbügels ist als ein Montagering 41 ausgebildet. Dieser dient der Festlegung des Zugbügels 35 an der Aussenwand 19, beispielsweise mit Dübelschrauben. Durch diese Form der Befestigung der Wärmedämmplatten 13 wirken praktisch keine Scherkräfte innerhalb der Wärmedämmplatten. Die innere Wärmedämmplatte 17 kann deshalb, wie bereits beschrieben, in einer sehr leichten Qualität ausgeführt sein, da auf diese keine Belastungen aufgrund der Wandbefestigung wirken.

Das Anbringen der Wärmedämmplatten 13 und der inneren Wärmedämmplatten 17 an der Aussenwand wird folgendermassen durchgeführt:
Am unteren Rand der Aussenwand 19 werden die Winkelelemente oder Winkelschienen 33 mittels Dübelschrauben festgelegt. Dann werden die Flachstäbe 29, deren Länge mit der Stärke der verwendeten Wärmedämmplatten korreliert, an den Winkelelementen 33 angeschraubt. Die Anzahl der Winkelelemente 33 bzw. der Flachstäbe 29 ist so bemessen, dass das Gewicht der Dämmplatten 13,17 zuverlässig getragen wird. An den Flachstäben 29 werden mehrere Tragschienen 23 hintereinander festgelegt, so dass sich diese über die gesamte Länge der zu dämmenden Aussenwand 19 erstrecken. Die Tragschienen 23 der untersten Reihe kann auch L- anstatt T-förmig sein, da nur der Haltefortsatz 27a der Halterung von Dämmplatten 13 dient. Von einer Seite der Aussenwand 19 ausgehend wird die innere Wärmedämmplatte 17 auf darunterliegenden Flachstäben 29 angeordnet und die Wärmedämmplatte 13 mit der Nut 21 auf den oberen Haltefortsatz 27a aufgeschoben. Im Anschluss daran wird ein erster Zugbügel 35 in eine längliche Durchgangsöffnung 37 mit dem Haken 39 parallel zur Tragschiene 23 eingeführt. Dabei ist diejenige Durchgangsöffnung 37 zu wählen, die der Seitenwand 43 der Wärmedämmplatte am nächsten liegt. Dann wird der Zugbügel um 90 Grad um seine Längsachse verdreht und der Montagering an die Aussenwand geführt. In dieser Position ist der Zugbügel 35 an der Tragschiene 23 festgelegt und liegt an der ihm zugewandten Seitenwand 43 der Wärmedämmplatte an. Der Zugbügel 35 wird durch eine Dübelschraube an der Aussenwand 19 befestigt. Optional kann nun in die vertikale Nut 21 eine Feder 28 eingeschoben werden. Die Feder 28 entspricht in ihrer Länge etwa der Höhe der Wärmedämmplatte 13. Durch die Verwendung der zusätzlichen Feder 28 sind die Wärmedämmplatten 13 auch an ihren vertikalen Trennfugen plan zueinander ausgerichtet. Nachdem die Breite der zu dämmenden Aussenwand 19 mit einer ersten Reihe von Wärmedämmplatten 13 abgedeckt ist, wird in der beschrieben Weise eine zweite Reihe an der Aussenwand befestigt. Die Haltefortsätze 27b der zweiten Trägerschienenreihe greifen dabei in die oberen Nuten 21 der darunterliegenden ersten Wärmedämmplattenreihe. Es werden so viele Reihen von Wärmedämmplatten befestigt, bis die gesamte Fläche der Aussenwand 19 isoliert ist. Die vertikalen Trennfugen 30 zweier benachbarter Reihen von Wärmedämmplatten sind zueinander versetzt angeordnet. Durch den Reihenaufbau ist sichergestellt, dass die Haltekonstruktion einer Reihe ausschliesslich das Gewicht der Wärmedämmplatten einer Reihe zu tragen hat.

Zusammenfassend kann folgendes festgehalten werden:
Bei der erfindungsgemässen Fassadendämmung 11 sind Wärmedämmplatten 13 und innere Wärmedämmplatten 17 an einer Aussenwand 19 eines Gebäudes befestigt. Die beiden Wärmedämmplatten 13,17 besitzen verschiedene Dichten und Stärken. An der der Aussenwand 19 abgewandten Wärmedämmplatte 13 mit hoher Dichte ist an deren Seitenflächen eine umlaufende Nut 21 vorgesehen. Zur Befestigung der Wärmedämmplatten 13 sind zumindest in den horizontalen Nuten 21 ein oberer Haltefortsatz 27a einer Tragschiene 23, welcher unterhalb der Wärmedämmplatte 13 angeordnet ist und ein unterer Haltefortsatz 27b einer weiteren Tragschiene 23, welcher oberhalb der Wärmeplatte 13 angeordnet ist, aufgenommen. Die Tragschienen 23 sind durch Distanzhalter 29 in Form von Flachstäben von der Aussenwand 19 beabstandet. Die Distanzhalter 29 sind ihrerseits mittels Winkelelementen an der Aussenwand 19 festegelegt. Damit sich die Haltefortsätze 27a,27b genau in der Ebene der horizontalen Nut 21 befinden, werden Distanzhalter mit entsprechenden Längen verwendet. Die Feinjustierung erfolgt durch die Verschiebung der Distanzhalter 29 entlang von Langlöchern 31 zur Aussenwand oder von der Aussenwand weg. Die Langlöcher 31 können entweder an den Winkelelementen 33 oder an den Distanzhaltern 29 vorgesehen sein. Zur Vermeidung der Durchbiegung der Distanzhalter 29 ist die Tragschiene 23 zusätzlich durch Zugbügel 35 gehalten, die in den vertikalen Fugen zwischen zwei benachbarten Wärmedämmplatten angeordnet sind.

### Legende:

- 11: Fassadendämmung
- 13: Wärmedämmplatte höherer Dichte
- 17: Innere Dämmplatte niedrigerer Dichte
- 19: Aussenwand eines Gebäudes
- 21: Nut
- 23: Tragschiene
- 24: Hinterschneidung
- 25: Steg der Tragschiene 23
- 27a,27b: Haltefortsätze der Tragschiene 23
- 28: Feder
- 29: Distanzhalter in Form eines Flachstabs
- 30: Trennfuge
- 31: Langloch
- 33: Befestigungselement, Winkelelement
- 35: Zugbügel
- 37: Durchgangsöffnung für Zugbügelbefestigung an der Tragschiene
- 39: Haken am Zugbügel zur Befestigung an der Tragschiene
- 41: Montagering des Zugbügels
- 43: Seitenwand der Wärmedämmplatte

## Patentansprüche

1. Fassadendämmung (11) mit
- mindestens einer Tragschiene (23), welche an einer Aussenwand (19) eines Gebäudes angeordnet ist,
- mindestens einem längeren Zugbügel (35) und
- mindestens einem kürzeren Distanzhalter (29), welche die Tragschiene (23) an der Aussenwand (19) halten und
- einer Mehrzahl von ersten Wärmedämmplatten (17), welche vor der Aussenwand (19) angeordnet ist,
**dadurch gekennzeichnet,**
**dass** eine Mehrzahl von zweiten Wärmedämmplatten (13) von der Tragschiene (23) getragen und von der Aussenwand (19) eines Gebäudes beabstandet ist, wodurch zwischen der Innenseite der Mehrzahl von zweiten Wärmedämmplatten (13) und der Aussenwand (19) ein Hohlraum gebildet ist, in dem die Mehrzahl von ersten Wärmedämmplatten (17) aufgenommen ist.

2. Fassadendämmung (11) nach Anspruch 1, **dadurch gekennzeichnet, dass** die zweite Wärmedämmplatte (13) eine Dichte hat, deren oberer Wert 190 kg/m3, bevorzugt 170 und besonders bevorzugt 150 kg/m3 beträgt und deren unterer Wert 100 kg/m3, bevorzugt 110 kg/m3 und besonders bevorzugt 120 kg/m3 beträgt

3. Fassadendämmung (11) nach einem der Ansprüche 1 bis 2, **dadurch gekennzeichnet, dass** die erste innere Wärmedämmplatte (17) eine Dichte hat, deren oberer Wert 90 kg/ m3, bevorzugt 70 und besonders bevorzugt 65 kg/ m3 beträgt und deren unterer Wert 20 kg/m3, bevorzugt 30 kg/m3 und besonders bevorzugt 55 kg/m3 beträgt.

4. Fassadendämmung (11) nach einem der Ansprüche 1 bis 3, **dadurch gekennzeichnet, dass** die erste innere Wärmedämmplatte (17) eine grössere Stärke als die zweite Wärmedämmplatte (13) aufweist, wobei die Stärke der ersten Wärmedämmplatte (17) vorzugsweise mindestens die 1,5 fache Stärke der zweiten Wärmedämmplatte (13) besitzt.

5. Fassadendämmung (11) nach einem der Ansprüche 1 bis 4, **dadurch gekennzeichnet, dass** die erste Wärmedämmplatte (17) von dem wenigstens einen Distanzhalter (29) getragen ist.

6. Fassadendämmung (11) nach einem der Ansprüche 1 bis 5, **dadurch gekennzeichnet, dass** die Tragschiene (23) einen Steg (25) besitzt, der der Aussenwand (19) zugewandt ist und mit diesem Steg an ersten Enden der Distanzhalter (29) festgelegt ist.

7. Fassadendämmung (11) nach Anspruch 6, **dadurch gekennzeichnet, dass** zu beiden Seiten des Stegs (25) Haltefortsätze (27a,27b) vorgesehen sind, an welchen die Wärmedämmplatten (13) formschlüssig gehalten sind.

8. Fassadendämmung (11) nach einem der Ansprüche 1 bis 7, **dadurch gekennzeichnet, dass** an jeder der zweiten Wärmedämmplatten (13) entlang ihres Umfangs Nuten (21) vorgesehen sind, welche der Aufnahme der Haltefortsätze (27a,27b) der Tragschienen (23) dient.

9. Fassadendämmung (11) nach einem der Ansprüche 6 bis 8, **dadurch gekennzeichnet, dass** an dem Steg (25) in regelmässigen Abständen eine Mehrzahl von Durchgangsöffnungen (37) vorgesehen ist.

10. Fassadendämmung (11) nach einem der Ansprüche 1 bis 9, **dadurch gekennzeichnet, dass** die Zugbügel (35) mit ihren ersten Enden an der Tragschiene (23) eingehängt sind.

11. Fassadendämmung (11) nach einem der Ansprüche 1 bis 10, **dadurch gekennzeichnet, dass** die Zugbügel (35) in den vertikalen Trennfugen (30) zwischen zwei benachbarten Wärmedämmplatten (13,17) angeordnet sind.

12. Fassadendämmung (11) nach einem der Ansprüche 1 bis 11, **dadurch gekennzeichnet, dass** die Distanzhalter (29) an zweiten Enden mit mindestens einem Befestigungselement (33) an der Aussenwand (19) festgelegt sind.

13. Fassadendämmung (11) nach einem der Ansprüche 1 bis 12, **dadurch gekennzeichnet, dass** an den Distanzhaltern (29) in kurzem Abstand zu ihren zweiten Enden oder an dem Befestigungselement (33) Langlöcher (31) vorgesehen sind, welche sich normal zur Aussenwand (19) erstrecken.

14. Fassadendämmung (11) nach einem der Ansprüche 9 bis 13 **dadurch gekennzeichnet, dass**
- der mindestens eine Zugbügel (35) ein erstes und zweiten Ende hat,
- das erste Ende des Zugbügels (35) als ein Haken (39) und das zweite Ende als ein Montagering (41) ausgebildet ist und
- am Steg (25) der mindestens einen Tragschiene (23) der Haken (39) jeweils in eine der Durchgangsöffnungen (37) einhängbar ist.

15. Fassadendämmungssystem mit
- einer Wärmedämmplatte (13) und
- einem Montagekit, welches zur Halterung der Wärmedämmplatte (13) an einer Aussenwand (19) eines Gebäudes geeignet ist,
**dadurch gekennzeichnet,**
- **dass** die Wärmedämmplatte (13) eine hohe Dichte aufweist,
- **dass** in der Wärmedämmplatte (13) wenigstens in zwei gegenüberliegenden Seitenflächen eine Nut (21) ausgebildet ist,
- **dass** das Montagekit mindestens zwei in den Nuten anzuordnenden Tragschienen (23), mindestens einen Distanzhalter (29) pro Tragschiene und mindestens zwei Zugbügeln (35) zum Aufhängen der unteren Tragschiene an der Aussenwand (19) enthält und
- **dass** das Fassadendämmungssystem eine innere Wärmedämmplatte (17) aufweist, welche zwischen der Aussenwand (19) des Gebäudes und der Wärmedämmplatte (13) angeordnet ist.

## Claims

1. Façade insulation (11) with
- at least one supporting rail (23) that is placed on an outer wall (19) of a building,
- at least one longer clamping yoke (35) and
- at least one shorter spacer (29) that holds the supporting rail (23) on the outer wall (19) and
- a multitude of first thermal insulating panels (17) that is placed in front of the outer wall (18),
**characterized in that** a multitude of second thermal insulating panels (13) is carried by the supporting rail (23) and spaced from the outer wall (19) of a building so that a hollow space is formed between the inner side of the multitude of second thermal insulating panels (13) and the outer wall (19), hollow space in which the multitude of first thermal insulating panels (17) is received.

2. Façade insulation (11) according to claim 1, **characterized in that** the second thermal insulating panel (13) has a density, the upper value of which is 190 kg/m3, preferably 170 kg/m3 and more particularly preferably 150 kg/m3 and the lower value of which is 100 kg/m3, preferably 110 kg/m3 and more preferably 120 kg/m3.

3. Façade insulation (11) according to one of the claims 1 to 2, **characterized in that** the first inner thermal insulation panel (17) has a density, the upper value of which is 90 kg/m3, preferably 70 kg/m3 and more particularly preferably 65 kg/m3 and the lower value of which is 20 kg/m3, preferably 30 kg/m3 and more preferably 55 kg/m3.

4. Façade insulation (11) according to one of the claims 1 to 3, **characterized in that** the first inner thermal insulation panel (17) has a bigger thickness than the second thermal insulation panel (13), whereby the thickness of the first thermal insulation panel is preferably at least 1,5 times the thickness of the second thermal insulation panel (13).

5. Façade insulation (11) according to one of the claims 1 to 4, **characterized in that** the first thermal insulation panel (17) is carried by the at least one spacer (29).

6. Façade insulation (11) according to one of the claims 1 to 5, **characterized in that** the supporting rail (23) has a web (25) that is turned to the outer wall (19) and that is fixed with this web at first ends of the spacers (29).

7. Façade insulation (11) according to claim 6, **characterized in that** holding extensions (27a, 27b), to which the thermal insulating panels (13) are positively held, are provided on both sides of the web (25).

8. Façade insulation (11) according to one of the claims 1 to 7, **characterized in that** grooves (21) that serve for receiving the holding extensions (27a, 27b) are provided on each of the second thermal insulation panels (13) along the circumference thereof.

9. Façade insulation (11) according to one of the claims 6 to 8, **characterized in that** a multitude of through openings (37) is provided on the web (25) at regular intervals.

10. Façade insulation (11) according to one of the claims 1 to 9, **characterized in that** the clamping yokes (35) are hung on the supporting rail (23) with their first ends.

11. Façade insulation (11) according to one of the claims 1 to 10, **characterized in that** the clamping yokes (35) are placed in the vertical separating joints (30) between two adjacent thermal insulation panels (13, 17).

12. Façade insulation (11) according to one of the claims 1 to 11, **characterized in that** the spacers (29) are fixed on the outer wall (19) at second ends with at least one fixing element (33).

13. Façade insulation (11) according to one of the claims 1 to 12, **characterized in that** oblong holes (31) that extend normally to the outer wall (19) are provided on the spacers (29) at a short distance from their second ends or on the fixing element (33).

14. Façade insulation (11) according to one of the claims 9 to 13, **characterized in that**
- the at least one clamping yoke (35) has a first and a second end,
- the first end of the clamping yoke (35) is configured as a hook (39) and the second end as a mounting ring (41) and
- the hook (39) can be hung on the web (25) of the at least one supporting rail (23) respectively in one of the through holes (37).

15. Façade insulating system with
- one thermal insulation panel (13) and
- a mounting kit that is appropriate for maintaining the thermal insulation panel (13) on an outer wall (19) of a building,
**characterized in**
- **that** the thermal insulation panel (13) has a high density,
- **that** a groove (21) is configured in the thermal insulation panel (13) at least in two opposed side faces
- **that** the mounting kit contains at least two supporting rails (23) to be placed in the grooves, at least one spacer (29) per supporting rail and at least two clamping yokes (35) to hung the lower supporting rail on the outer wall (19) and
- **that** the façade insulating system has an inner thermal insulation panel (17) that is placed between the outer wall (17) of the building and the thermal insulation panel (13).

## Revendications

1. Isolation de façade (11) avec
- au moins un rail de support (23) qui est placé sur un mur extérieur (19) d'un bâtiment,
- au moins un étrier de traction assez long (35) et
- au moins un élément d'écartement assez court (29) qui maintient le rail de support (23) sur le mur extérieur (19) et
- une multitude de premiers panneaux d'isolation thermique (17) qui est placée devant le mur extérieur (19),
**caractérisée en ce**
**qu'**une multitude de seconds panneaux d'isolation thermique (13) est portée par le rail de support (23) et espacée du mur extérieur (19) d'un bâtiment si bien qu'un espace creux est formé entre le côté intérieur de la multitude de seconds panneaux d'isolation thermique (13) et le mur extérieur (19), espace creux dans lequel la multitude de premiers panneaux d'isolation thermique (18) est logée.

2. Isolation de façade (11) selon la revendication 1, **caractérisée en ce que** le second panneau d'isolation thermique (13) a une densité dont la valeur supérieure est de 190 kg/m3, de préférence de 170 kg/m3 et de manière particulièrement préférée de 150 kg/m3 et dont la valeur inférieure est de 100 kg/m3, de préférence de 110 kg/m3 et de manière particulièrement préférée de 120 kg/m3.

3. Isolation de façade (11) selon l'une des revendications 1 à 2, **caractérisée en ce que** le premier panneau intérieur d'isolation thermique (17) a une densité dont la valeur supérieure est de 90 kg/m3, de préférence de 70 kg/m3 et de manière particulièrement préférée de 65 kg/m3 et dont la valeur inférieure est de 20 kg/m3, de préférence de 30 kg/m3 et de manière particulièrement préférée de 55 kg/m3.

4. Isolation de façade (11) selon l'une des revendications 1 à 3, **caractérisée en ce que** le premier panneau intérieur d'isolation thermique (17) a une épaisseur plus importante que le second panneau d'isolation thermique (13), l'épaisseur du premier panneau d'isolation thermique (17) étant de préférence d'au moins 1,5 fois l'épaisseur du second panneau d'isolation thermique.

5. Isolation de façade (11) selon l'une des revendications 1 à 4, **caractérisée en ce que** le premier panneau d'isolation thermique (17) est porté par l'écarteur qui existe au moins (29).

6. Isolation de façade (11) selon l'une des revendications 1 à 5, **caractérisée en ce que** le rail de support (23) possède une traverse (25) qui est tournée vers le mur extérieur (19) et qui est fixée avec cette traverse à des premières extrémités des éléments d'écartement (29).

7. Isolation de façade (11) selon la revendication 6, **caractérisée en ce que** des prolongements de maintien (271, 27b) sur lesquels les panneaux d'isolation thermique sont maintenus par engagement positif sont prévus des deux côtés de la traverse (25).

8. Isolation de façade (11) selon l'une des revendications 1 à 7, **caractérisée en ce que** des rainures (21) qui servent au logement des prolongements de maintien (27a, 27b) des rails de support (23) sont prévues sur chacun des seconds panneaux d'isolation thermique (13) le long de leur circonférence.

9. Isolation de façade (11) selon l'une des revendications 6 à 8, **caractérisée en ce qu'**une multitude d'ouvertures de passage (37) est prévue sur la traverse (25) à des intervalles réguliers.

10. Isolation de façade (11) selon l'une des revendications 1 à 9, **caractérisée en ce que** les étriers de traction (35) sont suspendus au rail de support (23) avec leurs premières extrémités.

11. Isolation de façade (11) selon l'une des revendications 1 à 10, **caractérisée en ce que** les étriers de traction (35) sont placés dans les joints de séparation verticaux (30) entre deux panneaux d'isolation thermique voisins (13, 17).

12. Isolation de façade (11) selon l'une des revendications 1 à 11, **caractérisée en ce que** les éléments d'écartement (29) sont fixés au mur extérieur (19) à des secondes extrémités avec au moins un élément de fixation (33).

13. Isolation de façade (11) selon l'une des revendications 1 à 12, **caractérisée en ce que** des trous oblongs (31) qui s'étendent perpendiculairement par rapport au mur extérieur (19) sont prévus sur les éléments d'écartement (29) à une courte distance de leurs secondes extrémités ou sur l'élément de fixation (33).

14. Isolation de façade (11) selon l'une des revendications 9 à 13, **caractérisée en ce**
- **que** l'étrier de traction qui existe au moins (35) a une première et une seconde extrémité,
- la première extrémité de l'étrier de traction (35) est configurée comme un crochet (39) et la seconde extrémité comme un anneau de montage (41) et
- le crochet (39) peut être accroché sur la traverse (25) du rail de support qui existe au moins (23) respectivement dans l'une des ouvertures de passage (37).

15. Système d'isolation de façade avec
- un panneau d'isolation thermique (13) et
- un kit de montage qui est approprié pour le maintien du panneau d'isolation thermique (13) sur un mur extérieur (19) d'un bâtiment,
**caractérisé en ce**
- **que** le panneau d'isolation thermique (13) présente une densité élevée,
- **qu'**une rainure (21) est configurée dans le panneau d'isolation thermique (13) au moins dans deux faces latérales opposées,
- **que** le kit de montage contient au moins deux rails de support (23) qui doivent être placés dans les rainures, au moins un élément d'écartement (29) par rail de support et au moins deux étriers de traction (35) pour suspendre le rail de support inférieur au mur extérieur (19) et
- **que** le système d'isolation de façade présente un panneau intérieur d'isolation thermique (17) qui est placé entre le mur extérieur (19) du bâtiment et le panneau d'isolation thermique (13).
